# FASCICULE DE BREVET EUROPEEN

(11) **EP 0 435 739 B1**
(45) Date de publication et mention de la délivrance du brevet: **10.05.1995**
(21) Numéro de dépôt: 90403654.8
(22) Date de dépôt: 18.12.1990
(51) Int. Cl.: H01Q 3/46, H01Q 21/06

(54) **Source de rayonnement micro-onde magique et son application à une antenne à balayage électronique**
Magische Mikrowellenquelle und ihre Anwendung bei einer Antenne mit elektronischem Absuchen
Magic microwave source and its application in an antenna with electronic scanning

(30) Priorité: 26.12.1989 FR 8917170
(43) Date de publication de la demande: 03.07.1991
(73) Titulaire: THOMSON-CSF RADANT, 91942 Les Ulis Cédex (FR)
(72) Inventeur: Chekroun, Claude, F-92045 Paris La Defense (FR); Collignon, Gérard, F-92045 Paris La Defense (FR)
(74) Mandataire: Benoit, Monique

(56) Documents cités:
- FR-A- 2 549 300
- FR-A- 2 629 920
- RADIO AND ELECTRONIC ENGINEER. vol. 48, no. 11, novembre 1978, LONDON GB pages 549 - 565; HALL et al.: "Survey of design for flat profile microwave antennas and arrays"

## Description

La présente invention a pour objet une source de rayonnement microonde dite magique, et son application à l'illumination d'une lentille active pour former une antenne à balayage électronique.

Dans une antenne à balayage électronique ainsi composée, on sait que peuvent apparaître certains phénomènes parasites de réflexions multiples sur les interfaces, réflexions qui ont pour effet d'augmenter le niveau des lobes secondaires ou du rayonnement diffus. Pour éliminer ces réflexions multiples, il est possible d'absorber l'énergie réfléchie dans l'antenne elle-même, avant sa ré-émission. A cet effet, il est notamment connu d'utiliser, pour effectuer la division de puissance nécessaire à l'alimentation de chaque élément rayonnant de l'antenne, un grand nombre de coupleurs directifs absorbant l'énergie réfléchie. Ce genre de structure a toutefois pour inconvénient d'être complexe, délicate à mettre au point et coûteuse.

La présente invention a pour objet une source de rayonnement qui réalise au moins en partie l'absorption des rayonnements réfléchis par la lentille, quelle que soit l'incidence de ce rayonnement lorsqu'il est en dehors du lobe principal de l'antenne. C'est ce qu'on entend dans la présente description par source magique, par analogie avec les jonctions microondes connues sous le nom de Té magiques.

Plus précisément, l'invention a pour objet une source de rayonnement micro-onde telle que définie par la revendication 1.

Elle a également pour objet une antenne à balayage électronique utilisant une telle source, telle que définie par la revendication 6.

D'autres objets, particularités et résultats de l'invention ressortiront de la description suivante, donnée à titre d'exemple non limitatif et illustrée par les figures annexées, qui représentent:
- la figure 1, un schéma d'une antenne à balayage électronique selon deux plans perpendiculaires, utilisant la source selon l'invention ;
- les figures 2a et 2b, différents modes de réalisation d'un élément constitutif de la source selon l'invention, et la figure 2c, un schéma explicatif de la figure 2b ;
- la figure 3, un mode de réalisation d'une antenne à balayage électronique intégrant la source selon l'invention.

Sur ces différentes figures, les mêmes références se rapportent aux mêmes éléments.

Par ailleurs, dans tout la description qui suit, le fonctionnement du dispositif selon l'invention est décrit à l'émission mais bien entendu celui-ci fonctionne, de façon symétrique, en réception également.

La figure 1 représente donc le schéma d'un mode de réalisation d'une antenne à balayage électronique deux plans utilisant la source selon l'invention.

L'antenne comporte une source de rayonnement microonde, également appelée illuminateur et repérée I, fournissant une onde électromagnétique se propageant selon une direction OZ et dont le champ électrique E est dirigé selon une direction OY, normale à la précédente. Sur le trajet de l'onde électromagnétique sont disposées successivement une première lentille microonde L₁, une grille G assurant la rotation de la polarisation de l'onde et enfin une seconde lentille microonde L₂.

L'illuminateur I se compose dans ce mode de réalisation d'un empilement d'illuminateurs élémentaires, repérés I₁, I₂... Iᵢ... Iₙ, l'empilement étant réalisé selon l'axe OY.

La lentille L₁ comporte, de façon analogue, un empilement de canaux repérés C₁, C₂... Cᵢ... Cₙ réalisé selon l'axe OY. Chacun de ces canaux comporte des moyens déphaseurs commandables électroniquement. Il est ainsi possible de réaliser, par variation des valeurs de déphasage, un balayage électronique du faisceau fourni par l'illuminateur I dans le plan du champ E, c'est à dire le plan YOZ. Un mode de réalisation d'une telle lentille est par exemple décrit dans le brevet français N° 2 469 808. Dans un mode de réalisation préféré, l'illuminateur peut être intégré à la lentille L₁ comme décrit dans la demande de brevet français N° 84 11066.

Pour obtenir en outre un balayage électronique dans le plan perpendiculaire, c'est-à-dire dans un plan XOZ, l'axe OX étant perpendiculaire aux axes OY et OZ, on ajoute selon ce mode de réalisation une seconde lentille L₂, du même type que la lentille L₁ mais où l'empilement des canaux est croisés avec le précédent, c'est à dire réalisé selon l'axe OX. La grille de rotation de polarisation G est prévue pour que le champ électrique E soit toujours perpendiculaire à l'empilement des canaux.

La figure 2a représente un mode de réalisation d'un illuminateur élémentaire, repéré Iᵢ, de l'empilement formant l'illuminateur I de la figure précédente.

Cet illuminateur élémentaire se compose, disposés successivement dans la direction OZ :
- d'un premier plan 1 conducteur, formant court-circuit, sensiblement parallèle au plan XOY ;
- d'un second plan 2, également disposé sensiblement selon le plan XOY, formant filtre d'incidence et repéré 2 ;
- d'un troisième plan 3, toujours sensiblement parallèle au plan XOY et portant un élément rayonnant.

L'ensemble est disposé entre deux plans conducteurs P, sensiblement parallèles au plan XOZ.

L'élément rayonnant est par exemple du type ligne serpent; il est formé par un dépôt conducteur 31 sur un substrat isolant 30 en forme de pseudo-sinusoïde s'étendant sensiblement dans la direction OX. De part et d'autre de la ligne conductrice 31 sont disposés périodiquement des éléments capacitifs 32, connus également sous le nom anglo-saxon de "stub", destinés à l'adaptation d'impédance du plan 3.

Le plan 2 formant filtre d'incidence est, dans ce mode de réalisation, constitué par un substrat isolant recouvert sensiblement sur toute sa surface d'une couche résistive.

Le plan 2 est séparé des plans 1 et 2 respectivement par des distances D₁₂ et D₂₃.

La distance D₁₂ est choisie de l'ordre de la demi-longueur d'onde (λₒ) de fonctionnement de l'illuminateur, à incidence normale (angle d'incidence mesuré par rapport à l'axe OZ: ϑ = 0).

La distance D₂₃ est déterminée, ainsi que les paramètres de l'élément rayonnant, pour que l'illuminateur soit adapté pour les incidences correspondant au lobe principal de l'élément rayonnant. On rappelle que, dans le cas d'une ligne serpent, les paramètres sont l'amplitude de la pseudo-sinusoïde que forme la ligne serpent, la demi-période de la sinusoïde, la position et la longueur des stubs.

Pour une onde à incidence normale (ϑ = 0), la distance D₁₂ étant égale à λₒ/2, un court-circuit est ramené dans le plan du filtre 2, quelle que soit la constitution de ce dernier: celui-ci est donc transparent et n'introduit pas de perte.

Pour les incidences différentes de celles qui correspondent au lobe principal, la ligne serpent est transparente et le coefficient de réflexion de l'antenne est celui du filtre d'incidence 2.

Ainsi qu'il est connu, à un angle d'incidence ϑ, la longueur d'onde devient λ (ϑ) = λₒ/cosϑ. Pour ϑ = π/3, il apparaît que la distance D₁₂ devient égale à λ/4, ramenant ainsi un circuit ouvert en parallèle sur le filtre 2. Pour cette incidence, l'onde est donc totalement absorbée dans le plan résistif 2, cette absorption diminuant lorsqu'on s'éloigne de l'incidence ϑ = π/3.

Il apparaît ainsi qu'une onde émise par l'illuminateur et ultérieurement réfléchie par l'une des interfaces de l'antenne, est absorbée par l'illuminateur, évitant ainsi des lobes parasites en sortie d'antenne.

La figure 2b représente une variante de la figure 2a, concernant la réalisation du plan 2.

Le plan 2 formant filtre d'incidence est ici constitué par un substrat isolant 20 portant des éléments résistifs R. Ceux-ci sont connectés par des connexions 23 à deux conducteurs, ou pistes, 21 et 22, s'étendant sensiblement parallèlement à l'axe OX. Les éléments résistifs R peuvent être des résistances ou des diodes.

La figure 2c représente le schéma équivalent du plan 2 de la figure 2b.

Ce schéma comporte, entre deux plans P, deux capacités C₁ et C₂ en série; aux bornes de la capacité C₂ sont connectées en série une inductance L et une résistance r.

Cette variante de réalisation, qui ajoute une partie imaginaire (inductive et capacitive) à l'impédance introduite par le plan 2, permet d'obtenir, par action sur les paramètres du filtre 2, l'adaptation de ce filtre, et donc l'absorption des ondes réfléchies, pour une autre incidence que ϑ = π/3. Les paramètres du filtre 2 sont la distance entre les pistes 21 et 22 (capacité C₂), la position des pistes 21 ou 22 par rapport aux plans P (capacité C₁), la valeur des résistances R et la longueur des connexions 23 (inductance L et résistance r).

Lorsque les éléments résistifs R sont constitués par des diodes, la variation du courant de polarisation des diodes permet de faire varier sur commande les paramètres précédents et donc d'obtenir l'absorption des ondes réfléchies pour des incidences dont la valeur est ainsi réglable électroniquement.

La figure 3 représente un mode de réalisation d'un illuminateur I selon l'invention, intégré à la lentille L₁.

Sur cette figure, ou retrouve les trois plans 1, 2 et 3 de la figure 2, s'étendant selon le plan XOY et formant l'illuminateur I. Le dispositif comporte encore les plans conducteurs P, parallèles au plan XOZ et définissant entre eux les canaux I₁, I₂... Iᵢ,...

Selon ce mode de réalisation, les plans conducteurs P se prolongent pour former les canaux C₁, C₂... Cᵢ,... de la lentille L₁. Dans chacun des canaux C sont disposés des plans D, parallèlement au plan XOY, portant chacun des moyens déphaseurs commandables électroniquement. Ces moyens déphaseurs comportent des diodes 40 connectées par des connexions 41, sensiblement parallèles à l'axe OY, à des conducteurs 42, sensiblement parallèles à l'axe OX; ces derniers relient l'ensemble des diodes d'un même plan déphaseur à une tension de polarisation commandable. Ce type de plans déphaseurs arrangés en canaux est décrit dans le brevet français 2.462.808 précité.

Le balayage électronique obtenu par commande des plans déphaseurs D s'effectue dans le plan du champ E (YOZ), comme décrit ci-dessus.

Bien entendu, comme illustré figure 1, il est possible de disposer, derrière la lentille L₁, une grille G et une lentille L₂ pour obtenir un balayage électronique dans le plan XOZ.

## Revendications

1. Source de rayonnement microonde, pour l'émission ou la réception d'un rayonnement selon une première direction (OZ) et dont le champ électrique est dirigé sensiblement selon une deuxième direction (OY), normale à la précédente, la source étant caractérisée par le fait qu'elle comporte un empilement de canaux (I₁... Iₙ) séparés par des plans conducteurs (C₁, C₂, ..., Cᵢ, ...) réalisé sensiblement parallèlement à la deuxième direction (OY) et que chaque canal comporte, successivement dans la première direction (OZ) et disposés sensiblement perpendiculairement à celle-ci :
- un premier plan (1) conducteur, formant court-circuit ;
- un deuxième plan (2), formant filtre d'incidence, situé à une distance (D₁₂) du premier plan de l'ordre de la demi longueur d'onde du rayonnement, le filtre comportant des moyens résistifs ;
- un troisième plan (3) portant un illuminateur microonde du type ligne serpent (31), la ligne serpent s'entendant sensiblement selon une troisième direction (OX), perpendiculaire aux précédentes ;
l'illuminateur et le filtre ayant des caractéristiques telles que le filtre soit au moins partiellement absorbant pour une énergie microonde reçue avec un angle d'incidence non nul dans le plan YOZ.

2. Source selon la revendication 1, caractérisée par le fait que le deuxième plan (2) comporte une couche résistive sensiblement sur toute sa surface.

3. Source selon la revendication 1, caractérisée par le fait que le deuxième plan (2) comporte un substrat isolant (20) portant deux pistes (21, 22) sensiblement parallèles à la troisième direction (OX) et des éléments résistifs (R) connectés (23) entre les pistes.

4. Source selon la revendication 3, caractérisée par le fait que les éléments résistifs (R) sont des résistances.

5. Source selon la revendication 3, caractérisée par le fait que les éléments résistifs (R) sont des diodes.

6. Antenne à balayage électronique, caractérisée par le fait qu'elle comporte une source selon l'une des revendications précédentes et que chacun des canaux comporte en outre, disposés après le troisième plan (3), une pluralité de plans déphaseurs (D), imprimant chacun, à l'onde qui les traverse, un déphasage commandable électroniquement.

## Patentansprüche

1. Mikrowellen-Strahlungsquelle zum Aussenden oder Empfangen einer Strahlung gemäß einer ersten Richtung (OZ), deren elektrisches Feld im wesentlichen in einer zweiten Richtung (OY) orthogonal zur ersten Richtung verläuft, dadurch gekennzeichnet, daß die Quelle eine Stapelung von Kanälen (I₁, ... Iₙ) enthält, die durch leitende Ebenen (C₁, C₂, ... Cᵢ, ...) voneinander getrennt sind, mit einer Stapelrichtung im wesentlichen parallel zur zweiten Richtung (OY), und daß jeder Kanal hintereinander entlang der ersten Richtung (OZ) und im wesentlichen senkrecht zu dieser aufweist:
- eine erste leitende Ebene (1), die einen Kurzschluß bildet,
- eine zweite Ebene (2), die ein Einfallsfilter bildet und zur ersten Ebene einen Abstand (D₁₂) von etwa einer halben Wellenlänge der Strahlung besitzt, sowie Widerstandsmittel enthält,
- eine dritte Ebene (3), die ein strahlendes Mikrowellenelement vom Schlangenlinientyp (31) trägt, wobei sich die Schlangenlinie im wesentlichen entlang einer dritten Richtung (OX) senkrecht zu den beiden anderen erstreckt und
wobei das strahlende Element und das Filter solche Eigenschaften besitzen, daß das Filter zumindest teilweise eine unter einem Einfallswinkel ungleich Null in der Ebene (YOZ) empfangene Mikrowellenenergie absorbiert.

2. Quelle nach Anspruch 1, dadurch gekennzeichnet, daß die zweite Ebene (2) eine Widerstandsschicht im wesentlichen auf ihrer ganzen Oberfläche besitzt.

3. Quelle nach Anspruch 1, dadurch gekennzeichnet, daß die zweite Ebene (2) ein isolierendes Substrat (20) enthält, auf das zwei im wesentlichen zur dritten Richtung (OX) parallele Leiterbahnen und Widerstandselemente (R) aufgebracht sind, die zwischen den Leiterbahnen angeschlossen sind (23).

4. Quelle nach Anspruch 3, dadurch gekennzeichnet, daß die Widerstandselemente (R) Widerstände sind.

5. Quelle nach Anspruch 3, dadurch gekennzeichnet, daß die Widerstandselemente (R) Dioden sind.

6. Antenne mit elektronischer Strahlablenkung, dadurch gekennzeichnet, daß sie eine Quelle gemäß einem der vorhergehenden Ansprüche enthält und daß jeder der Kanäle außerdem hinter der dritten Ebene (3) mehrere Phasenschieberebenen (D) aufweist, die die sie durchquerende Welle je um eine elektronisch steuerbare Phasendifferenz verschieben.

## Claims

1. Microwave radiation source, for transmitting or receiving radiation along a first direction (OZ), the electric field of which is directed substantially along a second direction (OY), normal to the preceding one, the source being characterized in that it includes a stack of channels (I₁...Iₙ) separated by conducting planes (C₁, C₂, ..., Cᵢ, ...) which is produced substantially parallel to the second direction (OY) and in that each channel includes, successively in the first direction (OZ) and arranged substantially perpendicularly to the latter:
- a first conducting plane (1) forming a short-circuit;
- a second plane (2) forming an incidence filter, situated at a distance (D₁₂) from the first plane of the order of a half-wavelength of the radiation, the filter including resistive means;
- a third plane (3) carrying a microwave illuminator of the snake-line type (31), the snake line extending substantially along a third direction (OX), perpendicular to the preceding ones;
the illuminator and the filter having characteristics such that the filter is at least partially absorbing for microwave energy received at a non-zero angle of incidence in the plane YOZ.

2. Source according to Claim 1, characterized in that the second plane (2) includes a resistive layer over substantially its whole surface.

3. Source according to Claim 1, characterized in that the second plane (2) includes an insulating substrate (20) carrying two tracks (21, 22) which are substantially parallel to the third direction (OX) and resistive elements (R) connected (23) between the tracks.

4. Source according to Claim 3, characterized in that the resistive elements (R) are resistors.

5. Source according to Claim 3, characterized in that the resistive elements (R) are diodes.

6. Electronic scanning antenna, characterized in that it includes a source according to one of the preceding claims, and in that each of the channels further includes a plurality of phase-shifting planes (D), arranged after the third plane (3), each imparting an electronically controllable phase shift to the wave which passes through them.
